# EUROPÄISCHE PATENTSCHRIFT

(11) **EP 4 133 214 B1**
(45) Veröffentlichungstag und Bekanntmachung des Hinweises auf die Patenterteilung: **08.05.2024**
(21) Anmeldenummer: 21710901.6
(22) Anmeldetag: 04.03.2021
(51) Int. Cl.: F23N 5/00, F23N 5/12, F23N 5/24

(54) **VERFAHREN ZUM BETREIBEN EINER BRENNERANORDNUNG UND BRENNERANORDNUNG ZUR DURCHFÜHRUNG DES VERFAHRENS**
METHOD FOR OPERATING A BUNER ASSEMBLY AND BURNER ASSEMBLY FOR CARRYING OUT THE METHOD
PROCÉDÉ DE FONCTIONNEMENT D'UN ENSEMBLE DE BRÛLEUR ET ENSEMBLE DE BRÛLEUR POUR CONDUIRE LE PROCÉDÉ

(30) Priorität: 09.04.2020 DE 102020204647
(43) Veröffentlichungstag der Anmeldung: 15.02.2023
(73) Patentinhaber: Viessmann Climate Solutions SE, 35108 Allendorf (DE)
(72) Erfinder: HACK, Sebastian, 35037 Marburg (DE)
(74) Vertreter: MERH-IP Matias Erny Reichl Hoffmann Patentanwälte PartG mbB
(86) Internationale Anmeldenummer: PCT/EP2021/055480
(87) Internationale Veröffentlichungsnummer: WO 2021/204471

(56) Entgegenhaltungen:
- EP-A2- 2 549 187
- EP-B1- 2 549 187
- DE-A1- 10 058 417
- DE-A1- 10 113 468

## Beschreibung

Die vorliegende Erfindung betrifft eine Brenneranordnung und ein Verfahren zum Betreiben einer Brenneranordnung. Insbesondere realisiert die vorliegende Erfindung eine Windfunktion, die einen Flammenabriss aufgrund von durch Wind verursachten Druckschwankungen verhindern kann.

Eine Brenneranordnung weist im Allgemeinen einen Brenner auf, der über ein Abgassystem mit der Atmosphäre verbunden ist. Starke Windböen, wie sie beispielsweise bei Sturm auftreten, können schnell wechselnden Zug oder Überdruck im Abgassystem verursachen. Hierdurch können Druckstöße im Brenner hervorgerufen werden. Solche Druckstöße können zu einem Flammenabriss im Brenner führen, bei dem giftige Emissionen auftreten können. Außerdem muss nach einem Flammenabriss beim folgenden Neustart des Brenners zwingend eine Kalibration durchgeführt werden. Eine Kalibration ist im Falle des Flammenabrisses notwendig, um ein Funktionieren der Brennerregelung festzustellen, da die Ursache des Flammenabrisses nicht immer eindeutig ist. Eine Kalibration bedingt ein Zwangsführen des Brenners auf einem hohen Lastniveau. Hierbei muss eine entsprechende Wärmeabnahme im Heizungssystem sichergestellt werden, was weitere Maßnahmen der Regelung erforderlich machen kann. Aus den Schriften EP2549187A2, DE10058417A1 und DE101 13468A1 sind Verfahren zum Betreiben einer Brenneranordnung aus dem Stand der Technik bekannt.

Der vorliegenden Erfindung liegt die Aufgabe zugrunde, die im Stand der Technik bekannten Probleme zu überwinden und eine gegenüber dem Stand der Technik verbesserte Brenneranordnung für einen Heizungskessel bereitzustellen und ein Verfahren zum Betreiben einer Brenneranordnung anzugeben. Insbesondere soll ein Flammenabriss aufgrund von Druckstößen verhindert werden, um giftige Emissionen und eine zwingende Kalibration zu vermeiden. Die Maßnahmen zum Vermeiden des Flammenabrisses werden im Folgenden auch als "Windfunktion" bezeichnet.

Die Lösung der Aufgabe gelingt durch ein Verfahren zum Betreiben einer Brenneranordnung nach Anspruch 1. Die Lösung gelingt ferner durch eine Brenneranordnung nach Anspruch 8.

Ein Verfahren zum Betreiben einer Brenneranordnung mit einem Brenner, der ein Luft-Brennstoff-Gemisch verbrennt, umfasst die im Folgenden beschriebenen Verfahrensschritte. Die Reihenfolge der Schritte kann je nach Anwendung variiert werden. Einige Schritte können auch gleichzeitig ausgeführt werden. Als Brennstoff kann insbesondere ein fluider, also gasförmiger oder flüssiger Brennstoff verwendet werden, beispielsweise Erdgas oder Heizöl.

In einem ersten Betriebszustand wir der Brenner bei einer ersten vorgegebenen Leistungsstufe betrieben. Insbesondere wird der Brenner im ersten Betriebszustand in Teillast betrieben. Ein bevorzugter Teillastbereich der ersten Leistungsstufe kann beispielsweise zwischen 3% und 10% der Maximallast liegen, weiter bevorzugt zwischen 4% und 8% und besonders bevorzugt zwischen 5% und 7%.

In einem Schritt des Verfahrens wird ein Sollwert für einen lonisationsstrom vorgegeben. Der lonisationsstrom kann mittels einer lonisationselektrode gemessen werden, die so angeordnet ist, dass sie in die Flamme eintaucht.

Der gemessene ionisationsstroms wird dann mit dem vorgegebenen Sollwert verglichen und eine Abweichung zwischen gemessenen lonisationsstrom und vorgegebenen Sollwert wird ermittelt. Hierzu kann beispielsweise eine elektronische Regeleinrichtung der Brenneranordnung verwendet werden, die insbesondere einen Prozessor und einen Speicher aufweist.

Wenn die Abweichung klein ist, wird der Brenner weiter im ersten Betriebszustand betrieben. Eine kleine Abweichung liegt insbesondere dann vor, wenn die Abweichung kleiner als ein vorgegebener Grenzwert ist. Falls die Abweichung den vorgegebenen Grenzwert überschreitet, kann der Brenner in einen zweiten Betriebszustand bei einer zweiten Leistungsstufe überführt werden.

Die zweite Leistungsstufe liegt bei einem höheren Teillastbereich als die erste Leistungsstufe. Die zweite Leistungsstufe wird daher auch als "angehobene Teillast" bezeichnet. Ein bevorzugter Teillastbereich der zweiten Leistungsstufe kann beispielsweise zwischen 20% und 40% der Maximallast liegen, weiter bevorzugt zwischen 25% und 35% und besonders bevorzugt zwischen 28% und 33%.

Insbesondere kann die zweite Leistungsstufe in Abhängigkeit der Abweichung bestimmt werden. Dies kann zum Beispiel derart erfolgen, dass die zweite Leistungsstufe bei einer höheren Abweichung auf eine höhere Teillast angehoben wird als bei einer geringeren Abweichung. In der Regeleinrichtung können entsprechend Werte oder ein Algorithmus hinterlegt sein, gemäß der die zweite Leistungsstufe in Abhängigkeit der Abweichung bestimmt wird.

Durch das Anheben der Leistungsstufe auf die zweite Leistungsstufe, also durch Betreiben des Brenners in einem höheren Lastbereich, wird eine stabile Verbrennung erreicht, selbst wenn Druckschwankungen auf die Flamme einwirken. Hierdurch kann ein Flammenabriss verhindert werden. Da die Leistungsstufe in Abhängigkeit der gemessenen Abweichung bestimmt wird, kann eine herkömmliche Brenneranordnung mit lonisationselektrode ohne weitere Sensorik auf Druckschwankungen reagieren, um den Flammenabriss zu vermeiden. Das erfindungsgemäße Verfahren kann somit auch bei älteren Geräten implementiert werden.

Nach Ablaufen eines vorgegebenen Zeitraums kann die Brenneranordnung zurück in den ersten Betriebszustand überführt werden. Der Zeitraum kann beispielsweise in Abhängigkeit der gemessenen Abweichung bestimmt werden oder ein festgelegter Wert sein. Hierdurch kann vermieden werden, dass über längere Zeit ein Betrieb bei unnötig hoher Leistungsstufe stattfindet. Da Windböen eher von kurzer Dauer sind, kann beispielsweise ein Zeitraum von mehreren Sekunden oder wenigen Minuten ausreichend sein. Insbesondere wird die Regeleinrichtung des Brenners versuchen, den Brenner in die unter den Bedingungen niedrigste mögliche Laststufe zu überführen, wobei die Bedingungen aus der Abweichungvon gemessenem lonisationsstrom zu Sollwert bestimmt werden kann.

Das Überführen vom ersten in den zweiten Betriebszustand beziehungsweise vom zweiten in den ersten Betriebszustand kann stufenweise über eine Leistungsstufe oder mehrere Leistungsstufen zwischen erster und zweiter Leistungsstufe ausgeführt werden. Durch das schrittweise Anheben der Leistungsstufe, kann die Brenneranordnung auf Druckschwankungen reagieren, ohne gleich auf eine hohe Leistungsstufe zu modulieren. Nach jedem Schritt des Anhebens, kann erneut ein lonisationsstrom gemessen und mit dem Sollwert verglichen werden. Sofern die Abweichung kleiner als der Grenzwert ist, kann auf ein weiteres Anheben der Leistungsstufe verzichtet werden oder sogar wieder auf eine niedrigere Leistungsstufe zurück moduliert werden.

Beim Überführen vom zweiten in den ersten Betriebszustand können in jeder Leistungsstufe zwischen erster und zweiter Leistungsstufe jeweils die folgenden Verfahrensschritte ausgeführt werden:
Zunächst wird der Brenner bei der aktuellen Leistungsstufe betrieben und der lonisationsstrom wird gemessen. Der gemessene ionisationsstroms wird erneut mit dem vorgegebenen Sollwert verglichen und die Abweichung wird ermittelt. Falls die Abweichung den vorgegebenen Grenzwert überschreitet, kann der Brenner in die nächsthöhere Leistungsstufe überführt werden. Überschreitet die Abweichung den Grenzwert nicht, so kann der Brenner in der aktuellen Leistungsstufe weiterbetrieben werden, oder nach einem vorgegebenen Zeitraum in eine nächstniedrigere Leistungsstufe überführt werden.

Der Sollwert des ionisationsstroms kann in Abhängigkeit von der aktuellen Leistungsstufe vorgegeben werden. Da der in der lonisationselektrode erzeugte lonisationsstrom von Eigenschaften der Flamme, insbesondere der Temperatur, abhängt, ist der Sollwert des ionisationsstroms im Allgemeinen abhängig von der Leistungsstufe, auf die geregelt werden soll.

Eine Modulationsgeschwindigkeit des Brenners kann beim Überführen des Brenners in eine höhere Leistungsstufe mittels eines Koeffizienten beschleunigt werden. Da ein Flammenabriss vermieden werden soll, ist es vorteilhaft, den Brenner insbesondere bei einer Störung von außen, zum Beispiel durch einen Windstoß, möglichst schnell bei einer höheren Leistung zu betreiben. Dies kann dadurch erreicht werden, dass eine Regelgeschwindigkeit erhöht wird, was beispielweise mittels eines Koeffizienten (bzw. mittels eines Faktors) zum Erhöhen der Modulationsgeschwindigkeit erreicht werden kann, was im Folgenden genauer beschrieben wird.

Unter der Modulationsgeschwindigkeit des Brenners ist eine zeitliche Änderung der Brennerleistung zu verstehen. Hierunter kann auch die Fähigkeit des Brenners, auf wechselnden thermischen Bedarf zu reagieren, verstanden werden. Bei einem Brenner mit hoher Modulationsgeschwindigkeit kann somit die Brennerleistung in vorteilhafter Weise besonders schnell auf einen sich ändernden thermischen Bedarf angepasst werden. In anderen Worten, bei einem Brenner mit hoher Modulationsgeschwindigkeit kann die Brennerleistung in kurzer Zeit auf einen höheren (bzw. niedrigeren) Wert geregelt werden.

Um die Brennerleistung zu ändern, müssen insbesondere die zugeführte Luftmenge sowie die entsprechend zugeführte Menge an Brennstoff (bzw. Gasmenge) synchron, also im Wesentlichen gleichzeitig und in einem zueinander proportionalen Ausmaß verändert werden, so dass sich die resultierende Luftzahl nur möglichst wenig (bzw. so wenig wie möglich) ändert. Die zugeführte Luftmenge kann beispielsweise über eine Regelung einer Drehzahl eines Lüfters zum Zuführen von Luft in den Brennraum erfolgen.

Würde die Änderung der zugeführten Luftmenge und die Änderung der zugeführten Brennstoffmenge nicht in synchronisierter Weise erfolgen, so könnte eine Verbrennung mit einer hohen Menge an giftigen CO-Emissionen resultieren. Außerdem könnte die Flamme einen optimalen Bereich der Brennfähigkeit verlassen (drohender Flammenabriss), so dass sie bei z.B. bei einem Windstoß ausgeblasen werden könnte. Diesem Effekt kann durch ein Anpassen der Regelgeschwindigkeit in vorteilhafter Weise entgegengewirkt werden.

Ein Windstoß kann einen schnellen Gegendruck im Abgassystem des Brenners erzeugen. In dieser Situation kann es also zu einer schlagartigen, unerwarteten Änderung, insbesondere einer Absenkung, der für die Verbrennung zur Verfügung stehenden Luftmenge kommen. Ein Hochfahren des Lüfters kann hierbei primär zu einer Erhöhung der für die Verbrennung zur Verfügung stehenden Luftmenge führen und die Absenkung kompensieren. In diesem Fall kann ein Modulieren des Brenners mit der normalen Geschwindigkeit (normale, niedrige Modulationsgeschwindigkeit, die für den ungestörten Normalbetrieb ausgelegt ist) zu langsam sein, um in geeigneter Weise auf die schlagartig geänderten Bedingungen zu reagieren. Dies könnte zum Beispiel zu einem Flammenabriss oder zu einer ineffizienten Verbrennung mit hohen Emissionswerten führen. Um diese negativen Wirkungen zu vermeiden, kann die Modulationsgeschwindigkeit des Brenners mittels eines Koeffizienten (Faktor) erhöht werden. Ein Betrieb ohne Koeffizienten könnte in dieser Situation bedeuten, einen schlechten Kompromiss zwischen dem Retten der Flamme und einer Luftzahlverschiebung bei Modulationen eingehen zu müssen.

Erfindungsgemäß kann die Modulationsgeschwindigkeit des Brenners mit einem Koeffizienten (Faktor) im Bereich von vorzugsweise drei bis acht erhöht werden. Eine beispielhafte Modulationsgeschwindigkeit im unteren Lastbereich (Teillastbereich der Brennerleistung bis ungefähr 10% Maximalleistung) liegt bei etwa 1% pro Sekunde bei Brennern mit einem Modulationsgrad von beispielsweise 1:20. Im oberen Lastbereich (Teillastbereich der Brennerleistung von ungefähr 30% bis 100% der Maximalleistung) kann mit Modulationsgeschwindigkeit von 15% pro Sekunde moduliert werden. Welcher Wert für den Koeffizienten (Faktor) gewählt wird, kann insbesondere vom spezifischen Brennerverhalten abhängen, sowie von Modulationsgeschwindigkeit im unteren Lastbereich, die bei manchen Brennern statt 1% pro Sekunde auch bei niedrigeren Werten, beispielsweise 0,7% pro Sekunde bis 0,8% pro Sekunde liegen kann.

Ferner kann eine zeitliche Dauer der Abweichung zwischen gemessenen lonisationsstrom und dem Sollwert ermittelt werden, insbesondere um die zweite Leistungsstufe in Abhängigkeit der Dauer der Abweichung zu bestimmen. Eine größere Dauer der Abweichung ist ein Hinweis für stärkere Windböen, zum Beispiel bei Sturm. Da bei Sturm mit häufigerem Auftreten starker Windböen zu rechnen ist, wird der Brenner vorzugsweise in eine höhere zweite Leistungsstufe überführt, um einen Flammenabriss zu vermeiden.

Die oben beschriebene Windfunktion kann somit bei drohendem Flammenabriss die Leistungsstufe des Brenners auf ein stabiles Niveau regulieren. Höhere Leistungsstufen bedingen einen höheren Druck im Brennraum, wodurch die Flamme stabiler gegen Flammenabriss wird. Das erfindungsgemäße Verfahren kann daher effektiv einem Flammenabriss vorbeugen.

### KURZBESCHREIBUNG DER FIGUREN

Weitere vorteilhafte Ausgestaltungen werden nachfolgend anhand eines in den Zeichnungen dargestellten Ausführungsbeispiels, auf welches die Erfindung jedoch nicht beschränkt ist, näher beschrieben.

Es zeigen schematisch:
**Figur 1** zeigt eine Brenneranordnung gemäß einem Ausführungsbeispiel der Erfindung.
**Figur 2** zeigt ein Ausführungsbeispiel eines erfindungsgemäßen Verfahrens.
**Figur 3** zeigt ein Diagramm, das ein typisches Brennerverhalten unter Windeinfluss illustriert.

### AUSFÜHRLICHE BESCHREIBUNG DER ERFINDUNG ANHAND VON AUSFÜHRUNGSBEISPIELEN

Bei der nachfolgenden Beschreibung einer bevorzugten Ausführungsform der vorliegenden Erfindung bezeichnen gleiche Bezugszeichen gleiche oder vergleichbare Komponenten.

Fig. 1 illustriert ein Ausführungsbeispiel einer erfindungsgemäßen Brenneranordnung, die so zum Beispiel in einem Heizkessel eines Heizungssystems für ein Gebäude verwendet werden kann. Bei dem Heizkessel kann es sich beispielsweise um einen herkömmlichen Gasheizkessel oder auch einen Brennwertkessel handeln.

Die Brenneranordnung weist einen Brenner 1 auf, der über eine erste Stelleinrichtung 2 für Luft und eine zweite Stelleinrichtung 3 für Gas mit einem Gas-Luft-Gemisch versorgt wird. Die erste Stelleinrichtung 2 kann beispielsweise ein Luftgebläse (z.B. ein drehzahlgeregelter Lüfter) sein. Die zweite Stelleinrichtung 3 kann als Proportionalventil ausgeführt sein. Bei dem Brenner 1 handelt es sich beispielsweise um einen 35kW-Gasbrenner. Der Brenner 1 verbrennt das Gas-Luft-Gemisch. Der Betrieb des Brenners 1 wird durch eine Regeleinrichtung 6 mit einem Feuerungsautomaten geregelt bzw. gesteuert.

Eine lonisationselektrode 5 ist in der Nähe des Brenners 1 angeordnet und dazu ausgelegt, einen lonisationsstrom 9 zu messen und über eine geeignete Signalleitung an die Regeleinrichtung 6 bzw. den Feuerungsautomaten auszugeben. Beim Betrieb des Brenners 1, also während der Verbrennung, ragt die lonisationselektrode 5 in die Flamme hinein. Die lonisationselektrode 5 wird üblicherweise zur Flammenüberwachung in Gasbrennern verwendet, da erst das Vorliegen einer Flamme das Fließen des ionisationsstroms 9 verursacht.

Ferner kann eine Lambdasonde 4 im Abgasstrom des Brenners 1 angeordnet sein. Eine Lambdasonde 4 wird verwendet, um den Restsauerstoffgehalt im Abgas zu messen. Auf eine genauere Beschreibung der Lambdasonde 4 und deren Funktion wird im Folgenden verzichtet. Darüber hinaus kann der Brenner 1 weitere Komponenten, wie zum Beispiel eine Zündung, Abgaswege und Temperatursensoren umfassen, die hier nicht dargestellt sind, da sie für die Beschreibung der vorliegenden Erfindung nicht notwendig sind.

Der Feuerungsautomat 6 gibt Steuersignale 7 und 8 für Luft und Gas an die erste 2 und zweite 3 Stelleinrichtung aus, so dass die für die jeweilige Anwendung gewünschte Luftzahl *λ* während einer Betriebsphase eingestellt und gegebenenfalls konstant gehalten werden kann. Die Luftzahl *λ* ist eine dimensionslose Kennzahl, die das Massenverhältnis aus Luft und Brennstoff in einem Verbrennungsprozess charakterisiert. Das Verbrennungsluftverhältnis setzt die tatsächlich für eine Verbrennung zur Verfügung stehende Luftmasse *m_{L,tats}* ins Verhältnis zur mindestens notwendigen stöchiometrischen Luftmasse *m_{L,st},* die für eine vollständige Verbrennung benötigt wird: $λ = \frac{{m}_{L , tats}}{{m}_{L , st}} ,$

Ist *λ* = 1, so liegt ein stöchiometrisches Verbrennungsluftverhältnis vor. Dies ist der Fall, wenn alle Brennstoffmoleküle vollständig mit dem Luftsauerstoff reagieren, so dass kein Sauerstoff im Abgas und kein unverbrannter Brennstoff übrigbleiben. Der Fall *λ* < 1 bedeutet Luftmangel. Hierbei spricht man auch von einem fetten Gemisch. Es ist mehr Brennstoff als mit dem vorhanden Luftsauerstoff reagieren kann im Luft-Gas-Gemisch vorhanden. Der Fall *λ* > 1 bedeutet Luftüberschuss und wird auch als mageres Gemisch bezeichnet.

Die in Fig. 1 gezeigt Lambdasonde 4 wird für die vorliegende Erfindung nicht benötigt. Das erfindungsgemäße Verfahren wertet die Signale der Lambdasonde 4 nicht aus. Somit ist das Verfahren auch für Brenner anwendbar, die keine Lambdasonde aufweisen.

Der Feuerungsautomat 6 erfasst die Ausgangssignale der Lambdasonde 4 und der lonisationselektrode 5 und verarbeitet sie weiter, um die Verbrennung zu regeln. Der Feuerungsautomat 6 bestimmt also die Steuersignale 7 und 8 für die erste 2 und zweite 3 Stelleinrichtung in Abhängigkeit der Signale 9 und 10. Insbesondere kann der Feuerungsautomat 6 eine Laststufe mittels der Steuersignale steuern bzw.

Zum Erkennen eines gefährlichen Windeinflusses wird das lonisationssignal 9 von der lonisationselektrode 5 ausgewertet. Windböen können hohe Abweichungen des Messwerts des lonisationssignals 9 zu dem durch die Regeleinrichtung 6 vorgegebenen Sollwert bewirken.

Im Folgenden wird anhand des in Fig. 2 gezeigten Flussdiagrams, welches das erfindungsgemäße Verfahren vereinfacht darstellt, der Betrieb des Brenners 1 mit der Windfunktion näher beschrieben.

Im ersten Betriebszustand BZ1 wird der Brenner 1 in einer ersten Leistungsstufe bei Teillast von beispielsweise 5,8% der Maximallast betrieben. Die lonisationselektrode 5 misst den lonisationsstrom *Iᵢₛₜ* und gibt ein entsprechendes lonisationssignal 9 an den Feuerungsautomaten 6 aus, der gleichzeitig als Regeleinrichtung zum Regeln der Verbrennung dient und eine Auswertung des ionisationsstroms durchführt.

Das lonisationssignal 9 wird mit einem vorgegebenen Sollwert *Iₛₒₗₗ* verglichen und eine Abweichung *δ* = |*Iᵢₛₜ* - *Iₛₒₗₗ*| zwischen gemessenen lonisationsstrom *Iᵢₛₜ* und Sollwert *Iₛₒₗₗ* wird bestimmt. Der Grad der Abweichung *δ* wird anhand eines vorgegebenen Grenzwerts *δₘₐₓ* bewertet, um hieraus eine erforderliche Anhebung der Brennerlaststufe zu ermitteln. Druckschwankungen aufgrund von Wind haben einen negativen Einfluss auf die Verbrennung und der gemessene lonisationsstrom kann deshalb vom Sollwert abweichen.

Ist die Abweichung kleiner als der Grenzwert (nein in Fig. 2), so wird der Brenner 1 weiter im ersten Betriebszustand BZ1 bei der ersten Leistungsstufe betrieben. Ist die Abweichung aber größer als der vorgegebene Grenzwert (ja in Fig. 2), so wird der Brenner 1 in einen zweiten Betriebszustand BZ2 überführt, in dem der Brenner 1 bei einer höheren Laststufe betrieben wird. Dieses Anheben soll einem drohenden Flammenabriss vorbeugen. Als Grenzwert kann beispielsweise eine Abweichung von 15% des ionisationsstroms zum Sollwert vorgegeben werden.

Der Leistungsbereich von der ersten Leistungsstufe bis zur angehobenen Teillast (zweite Leistungsstufe) kann beispielsweise in fünf Zwischenstufen unterteilt sein (in Fig. 2 nicht dargestellt). Der Brenner 1 kann bei jeder Stufe für eine Dauer von beispielsweise (mindestens) einer Minute betrieben werden, bevor eine erneute Prüfung durchgeführt wird, ob der gemessene lonisationsstrom vom Sollwert abweicht.

Die angehobene Teillast beträgt zum Beispiel 30% der Maximallast. Die erfindungsgemäße Windfunktion kann zudem eine zeitliche Dauer der Überschreitung des Grenzwertes in der Abweichung des ionisationsstroms bestimmen. Dabei wird ein Bereich einer unteren zeitlichen Schwelle, beispielsweise 0,1 Sekunden, bis zu einer oberen zeitlichen Schwelle linear unterteilt. Die obere zeitliche Schwelle kann anhand einer Prozesstaktung bestimmt werden, die durch den Feuerungsautomaten 6 vorgegeben wird. Beispielsweise kann als obere zeitliche Schwelle eine Dauer von zwanzig Umläufen des Feuerungsautomaten 6 vorgegeben werden.

Somit hebt die Windfunktion die untere Grenze der Brennerleistung an. Diese bleibt für eine definierte Zeitspanne aktiv, nach Ablauf kann der Brenner 1 wieder auf niedrigere Laststufen modulieren. Die Freigabe der niedrigeren Teillast kann ebenfalls stufenweise erfolgen. Beim Auftreten eines weiteren Windereignisses kann die Regeleinrichtung 6 den Brenner 1 wieder auf eine höhere Laststufe regeln, bis ein Niveau mit stabiler Verbrennung (Abweichung kleiner als der Grenzwert) erreicht wird. Somit kann der Brenner 1 selbstständig auf die unter Windeinfluss niedrigste mögliche Teillast geregelt werden.

Eine Modulationsgeschwindigkeit beim Anfahren des stabilen zweiten Lastniveaus kann mit einem Koeffizienten beschleunigt werden, der beispielsweise ein Faktor von 3 bis 8 sein kann. Somit wird ein schnelleres Überführen des Brenners 1 in eine höhere Laststufe erreicht, um effizient den Flammenabriss zu verhindern. In anderen Worten, die Modulationsgeschwindigkeit des Brenners 1 wird durch die Regeleinrichtung 6 (insbesondere kurzzeitig) erhöht, um den Brenner 1 auch bei einer Störung von außen (z.B. durch einen Windstoß) bei optimaler Luftzahl zu betreiben.

In der Praxis kann eine höhere Laststufe zu einem früheren Erreichen von Sollwerten einer Vorlauftemperatur eines Heizungssystems führen.

Fig. 3 zeigt ein Diagramm, das einen typischen Verlauf des Betriebszustands des Brenners 1 unter Windeinfluss illustriert. In Fig. 3 sind der in der lonisationselektrode 5 erzeugte und gemessene lonisationsstrom (gepunktet), der für den lonisationsstrom vorgegebene Sollwert (durchgezogene Linie) und die Laststufe (gestrichelte Linie), auf die der Brenner geregelt wird gegen die Zeit aufgetragen. Die Angaben sind in Prozent, wobei hier bei einer Laststufe von 30% eine lonisationsstrom von 100% festgelegt wird.

Nach ca. 10 Sekunden wird dem Brenner 1 eine Laststufe von 30% vorgegeben. Die Verbrennung wird gestartet und bei ca. 30 Sekunden erreicht der Brenner 1 einen lonisationsstrom von ca. 100%. Nun wird die vorgegebene Laststufe auf eine erste Laststufe von 8%, die dem ersten Betriebszustand BZ1 entspricht heruntergefahren und bei ca. 60 Sekunden wird der erste Betriebszustand BZ1 erreicht. Bei ca. 75 Sekunden tritt ein erstes Windereignis A ein und die Verbrennung wird gestört, so dass eine große Abweichung zwischen gemessenen lonisationsstrom und vorgegebenen Sollwert ermittelt wird. Infolgedessen überführt die Regeleinrichtung den Brenner 1 in den zweiten Betriebszustand BZ2 mit einer Laststufe von 17,5%.

Der zweite Betriebszustand BZ2 bleibt für ca. 90 Sekunden aktiv. Wie man im Diagramm erkennt bleibt die Abweichung zwischen gemessenem lonisationsstrom und vorgegebenen Sollwert relativ klein, so dass die Regeleinrichtung eine stufenweise Absenkung der Laststufe zurück zum ersten Betriebszustand vornimmt.

Die zwei hier illustrierten Laststufen zwischen der ersten Laststufe des ersten Betriebszustands BZ1 und der zweiten Laststufe des zweiten Betriebszustands BZ2 sind jeweils für ca. 110 Sekunden aktiv und betragen 13% beziehungsweise 10,5%. Bei ca. 400 Sekunden auf der Zeitachse wird der Brenner wieder in den ersten Betriebszustand BZ1 bei einer Laststufe von 8% überführt.

Bei ca. 430 Sekunden auf der Zeitachse tritt ein zweites Windereignis B ein und der beschriebene Prozess des Überführens des Brenners 1 in den zweiten Betriebszustand BZ2 wird erneut durchgeführt. Im Ergebnis kann somit ein Flammenabriss im Brenner verhindert werden. Für die beschriebene Regelung ist ein Auswerten des ionisationsstroms von der lonisationselektrode ausreichend. Da eine solche lonisationselektrode in den meisten Brennern vorhanden ist, kann das erfindungsgemäße Verfahren bei den meisten Brenner angewendet werden, ohne dass eine Nachrüstung mit besonderer Sensorik notwendig wäre.

Die Ausführungsbeispiele wurden zwar im Zusammenhang mit einem Gaskessel für eine Heizungsanalage beschrieben, das erfindungsgemäße Verfahren zum Prüfen und Kalibrieren einer Lambdasonde kann aber auch in anderen Anwendungen, bei denen ein Brennstoff verbrannt wird, eingesetzt werden. Auch die erfindungsgemäße Brenneranordnung ist nicht ausschließlich auf die Verbrennung eines gasförmigen Brennstoffes limitiert. Die Erfindung kann in analoger Weise auch im Zusammenhang mit einem Ölbrenner oder einem Heizkessel, bei dem Holz als Brennstoff verwendet wird, eingesetzt werden. Durch entsprechende Modifizierung wäre auch ein Einsatz der Erfindung in einem Verbrennungsmotor denkbar.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

### BEZUGSZEICHENLISTE

- 1: Brenner
- 2: erste Stelleinrichtung für Luft
- 3: zweite Stelleinrichtung für Gas
- 4: Lambdasonde
- 5: lonisationselektrode
- 6: Feuerungsautomat (Regeleinrichtung)
- 7: Steuersignal für Luft
- 8: Steuersignal für Gas
- 9: lonisationsstrom
- 10: Stromsignal der Lambdasonde

## Patentansprüche

1. Verfahren zum Betreiben einer Brenneranordnung mit einem Brenner (1), der ein Luft-Brennstoff-Gemisch verbrennt, wobei das Verfahren die folgenden Verfahrensschritte umfasst:
Vorgeben eines Sollwerts für einen lonisationsstrom;
Betreiben des Brenners (1) in einem ersten Betriebszustand bei einer ersten vorgegebenen Leistungsstufe;
Messen eines ionisationsstroms (9) mittels einer lonisationselektrode (5);
Vergleichen des gemessenen ionisationsstroms (9) mit dem vorgegebenen Sollwert und Ermitteln einer Abweichung; **gekennzeichnet durch** die Schritte falls
die Abweichung einen vorgegebenen Grenzwert überschreitet:
Überführen des Brenners (1) in einen zweiten Betriebszustand bei einer zweiten Leistungsstufe,
wobei die zweite Leistungsstufe höher als die erste Leistungsstufe ist, und
wobei die zweite Leistungsstufe in Abhängigkeit der Abweichung bestimmt wird.

2. Verfahren nach Anspruch 1, wobei der Brenner (1) nach Ablaufen eines vorgegebenen Zeitraums zurück in den ersten Betriebszustand überführt wird.

3. Verfahren nach Anspruch 1 oder 2, wobei das Überführen vom ersten in den zweiten Betriebszustand beziehungsweise vom zweiten in den ersten Betriebszustand stufenweise über eine Leistungsstufe oder mehrere Leistungsstufen zwischen erster und zweiter Leistungsstufe ausgeführt wird.

4. Verfahren nach Anspruch 3, wobei beim Überführen vom zweiten in den ersten Betriebszustand in jeder Leistungsstufe zwischen erster und zweiter Leistungsstufe die folgenden Verfahrensschritte ausgeführt werden:
Betreiben des Brenners (1) bei der aktuellen Leistungsstufe;
Messen des ionisationsstroms (9);
Vergleichen des gemessenen ionisationsstroms (9) mit dem vorgegebenen Sollwert und Ermitteln der Abweichung; und
Falls die Abweichung den vorgegebenen Grenzwert überschreitet, Überführen des Brenners (1) in die nächsthöhere Leistungsstufe.

5. Verfahren nach einem der vorigen Ansprüche, wobei der Sollwert in Abhängigkeit von der aktuellen Leistungsstufe vorgegeben wird.

6. Verfahren nach einem der vorigen Ansprüche, wobei eine Modulationsgeschwindigkeit des Brenners (1) beim Überführen des Brenners (1) in eine höhere Leistungsstufe mittels eines Koeffizienten beschleunigt wird.

7. Verfahren nach einem der vorigen Ansprüche, wobei eine zeitliche Dauer der Abweichung ermittelt wird und die zweite Leistungsstufe in Abhängigkeit der Dauer der Abweichung bestimmt wird.

8. Brenneranordnung für einen Heizungskessel, wobei die Brenneranordnung umfasst:
einen Brenner (1) zum Verbrennen eines Luft-Brennstoff-Gemisches;
eine am Brenner (1) angeordnete lonisationselektrode (5), die bei der Verbrennung in eine Flamme ragt und einen lonisationsstrom (9) ausgibt;
eine Regeleinrichtung (6) zum Regeln des Brennvorgangs, wobei die Regeleinrichtung (6) konfiguriert ist, das Verfahren nach einem der Ansprüche 1 bis 7 auszuführen.

## Claims

1. Method for operating a burner arrangement having a burner (1) which burns an air/fuel mixture, wherein the method comprises the following method steps:
predefining a setpoint value for an ionization current;
operating the burner (1) in a first operating state at a first predefined power level;
measuring an ionization current (9) by means of an ionization electrode (5);
comparing the measured ionization current (9) with the predefined setpoint value and determining a deviation; and
if the deviation exceeds a predefined limit value:
transferring the burner (1) into a second operating state at a second power level,
wherein the second power level is higher than the first power level, and
wherein the second power level is determined as a function of the deviation.

2. Method according to Claim 1, wherein the burner (1) is transferred back into the first operating state after a predefined time period has elapsed.

3. Method according to Claim 1 or 2, wherein the transfer from the first into the second operating state or from the second into the first operating state is carried out in stages via one power level or a plurality of power levels between the first and second power level.

4. Method according to Claim 3, wherein, during the transfer from the second into the first operating state in each power level between the first and second power level, the following method steps are carried out:
operating the burner (1) at the current power level;
measuring the ionization current (9);
comparing the measured ionization current (9) with the predefined setpoint value and determining the deviation; and
if the deviation exceeds the predefined limit value, transferring the burner (1) into the next higher power level.

5. Method according to one of the preceding claims, wherein the setpoint value is predefined as a function of the current power level.

6. Method according to one of the preceding claims, wherein a modulation speed of the burner (1) is accelerated by means of a coefficient during the transfer of the burner (1) into a higher power level.

7. Method according to one of the preceding claims, wherein a time duration of the deviation is determined and the second power level is determined as a function of the duration of the deviation.

8. Burner arrangement for a heating boiler, wherein the burner arrangement comprises:
a burner (1) for burning an air/fuel mixture;
an ionization electrode (5) which is arranged on the burner (1) and which projects into a flame during the combustion and outputs an ionization current (9);
a regulating device (6) for regulating the burning process, wherein the regulating device (6) is configured to carry out the method according to one of Claims 1 to 7.

## Revendications

1. Procédé de fonctionnement d'un agencement de brûleur comprenant un brûleur (1) qui brûle un mélange air-combustible, le procédé comprenant les étapes de procédé suivantes :
prédéfinition d'une valeur de consigne pour un courant d'ionisation ;
fonctionnement du brûleur (1) dans un premier état de fonctionnement à un premier niveau de puissance prédéfini ;
mesure d'un courant d'ionisation (9) au moyen d'une électrode d'ionisation (5) ;
comparaison du courant d'ionisation mesuré (9) à la valeur de consigne prédéfinie et détermination d'un écart ; et
si l'écart dépasse une valeur limite prédéfinie :
passage du brûleur (1) dans un deuxième état de fonctionnement à un deuxième niveau de puissance,
le deuxième niveau de puissance étant supérieur au premier niveau de puissance, et
le deuxième niveau de puissance étant déterminé en fonction de l'écart.

2. Procédé selon la revendication 1, le brûleur (1) étant ramené dans le premier état de fonctionnement après écoulement d'une période de temps prédéfinie.

3. Procédé selon la revendication 1 ou 2, le passage du premier au deuxième état de fonctionnement ou du deuxième au premier état de fonctionnement étant réalisé par étapes sur un niveau de puissance ou plusieurs niveaux de puissance entre le premier et le deuxième niveau de puissance.

4. Procédé selon la revendication 3, les étapes de procédé suivantes étant réalisées lors du passage du deuxième au premier état de fonctionnement dans chaque niveau de puissance entre le premier et le deuxième niveau de puissance :
fonctionnement du brûleur (1) au niveau de puissance actuel ;
mesure du courant d'ionisation (9) ;
comparaison du courant d'ionisation mesuré (9) à la valeur de consigne prédéfinie et détermination de l'écart ; et
si l'écart dépasse la valeur limite prédéfinie, passage du brûleur (1) dans le niveau de puissance immédiatement supérieur.

5. Procédé selon l'une quelconque des revendications précédentes, la valeur de consigne étant prédéfinie en fonction du niveau de puissance actuel.

6. Procédé selon l'une quelconque des revendications précédentes, une vitesse de modulation du brûleur (1) étant accélérée lors du passage du brûleur (1) dans un niveau de puissance supérieur au moyen d'un coefficient.

7. Procédé selon l'une quelconque des revendications précédentes, une durée temporelle de l'écart étant déterminée et le deuxième niveau de puissance étant déterminé en fonction de la durée de l'écart.

8. Agencement de brûleur pour une chaudière de chauffage, l'agencement de brûleur comprenant :
un brûleur (1) pour brûler un mélange air-combustible ;
une électrode d'ionisation (5) disposée sur le brûleur (1), qui pénètre dans une flamme lors de la combustion et délivre un courant d'ionisation (9) ;
un dispositif de régulation (6) pour réguler le processus de combustion, le dispositif de régulation (6) étant configuré pour exécuter le procédé selon l'une quelconque des revendications 1 à 7.
